# EUROPÄISCHE PATENTSCHRIFT

(11) **EP 0 302 197 B1**
(45) Veröffentlichungstag und Bekanntmachung des Hinweises auf die Patenterteilung: **04.09.1991**
(21) Anmeldenummer: 88109106.0
(22) Anmeldetag: 08.06.1988
(51) Int. Cl.: B08B 5/02, B05B 1/34

(54) **Druckluftblaseinrichtung**
Compressed-air blowing device
Dispositif de soufflage par air comprimé

(30) Priorität: 30.04.1988 DE 8805752 U; 03.08.1987 DE 3725672
(43) Veröffentlichungstag der Anmeldung: 08.02.1989
(73) Patentinhaber: INTERMAR-RESEARCH Gesellschaft für Forschung und Entwicklung mbH, D-20354 Hamburg (DE)
(72) Erfinder: Sibbertsen,Walter,Prof.Dipl.-Phys., D-2000 Hamburg 53 (DE)
(74) Vertreter: Schmidt-Bogatzky, Jürgen, Dr. Ing. Huth, Dietrich & Partner

(56) Entgegenhaltungen:
- DE-A- 3 600 147
- GB-A- 2 052 711
- US-A- 3 173 273
- US-A- 3 208 229

## Beschreibung

Die Erfindung betrifft eine Druckluftblaseinrichtung mit einer pistolengriffartigen Handhabe gemäß dem Oberbegriff des Anspruchs 1.

Eine derartige Druckluftblaseinrichtung ist durch die DE-A 36 00 147 bekannt. Bei dieser hat es sich jedoch als nachteilig herausgestellt, daß ein Betrieb der Kaltluftdüse nur in einem begrenzten Temperaturbereich möglich und eine Anpassung an andere Temperaturbereiche nur schwierig durchzuführen ist. Ein weiterer Nachteil dieser bekannten Druckluftblaseinrichtung besteht darin, daß bei größeren Luftdurchsätzen eine erhebliche Geräuschentwicklung entsteht, was beim Einsatz der Druckluftblaseinrichtung als störend empfunden wird.

In der GB-A-20 52 711 ist ferner eine Druckluftblaseinrichtung mit einem Wirbelrohr beschrieben, bei der dem Kaltluftauslaß und dem Warmluftauslaß jeweils eine Einrichtung zur Schalldämpfung zugeordnet ist. Hierzu sind Kaltluftauslaß und Warmluftauslaß jeweils von einem zylindrischen Hohlkörper umgeben, der endabschnittseitig eine Bodenplatte aufweist. In der kaltluftseitigen Bodenplatte ist eine Muffe als Kaltluftdüse ausgebildet. Koaxial zu dieser sind in dem Hohlkörper eine weitere Muffe und eine Blende angeordnet. Die weitere Muffe ist mittels eines Flanschstegs mit der Innenwand des Hohlkörpers verbunden. Auf der Innenwand des Hohlkörpers ist ferner ein schalldämpfendes poröses wärmeleitfähiges Material angeordnet. Warmluftseitig ist der Raum zwischen dem Hohlkörper und dem Warmluftauslaßrohr mit einem luftdurchlässigen Material ausgefüllt, das der Schalldämpfung dient. Bei dieser Druckluftblaseinrichtung besteht der Nachteil, daß durch das eingebaute Schalldämpfungsmaterial sowie die Einbauten in dem kaltluftseitigen Hohlkörper große Druckverluste auftreten. Außerdem wird der radiale Austritt der Warmluft aus dem Gehäuse der Druckluftblaseinrichtung als störend empfunden. Dieser Luftaustritt ist dadurch bedingt, daß die Warmluft in Richtung Kaltluftdüse zurückgeführt werden muß, um eine Eisbildung am kaltluftseitigen Schalldämpfer zu verhindern.

Die Aufgabe der Erfindung besteht darin, die Druckluftblaseinrichtung der eingangs genannten Art so zu verbessern, daß die Möglichkeit der Feineinstellung der Kaltlufttemperatur über einen größeren Kaltlufttemperaturbereich vereinfacht wird und mit möglichst geringem Druckverlust auch größere Luftdurchsätze möglich sind, wobei gegenüber der bekannten Druckluftblaseinrichtung die Geräuschentwicklung vermindert werden soll, ohne daß Druckverluste hervorrufende Einbauten oder schalldämpfende Materialien erforderlich sind.

Erfindungsgemäß erfolgt die Lösung der Aufgabe durch die kennzeichnenden Merkmale des Anspruchs 1. Vorteilhafte Ausgestaltungen der Erfindung werden in den abhängigen Ansprüchen beschrieben.

Durch die besondere Ausbildung der Schalldämpfer erfolgt eine Führung der Luftströmung, die eine Geräuschminderung bewirkt. Der warmluftseitige Schalldämpfer dient gleichzeitig zur Einstellung der Warmluftdüse. Es hat sich gezeigt, daß mit der erfindungsgemäßen Druckluftblaseinrichtung gegenüber der Temperatur der Druckluft einstufig eine Temperaturabsenkung von ca. 45° C und mehr zu erreichen ist, wobei die Temperatur der aus der Warmluftdüse austretenden Luft nur geringfügig erhöht wird. Für eine örtlich begrenzte Kühlung von Flächen kann die Kaltluftdüse mit schlauchartigen Verlängerungsstücken versehen werden.

Die Erfindung wird nachstehend anhand der in den Zeichnungen dargestellten Ausführungsbeispiele näher erläutert. Es zeigt:
- Fig. 1: eine Ausbildung einer Druckluftblaseinrichtung mit einem fest an einem Griff montierten Trägerkörper in einer Seitenansicht im teilweisen Schnitt,
- Fig. 2a bis 2d: den Trägerkörper nach Fig. 1 in verschiedenen Ansichten, zum Teil im Schnitt,
- Fig. 3a bis 3c: die Wirbelkammer der Druckluftblaseinrichtung nach Fig. 1 in verschiedenen Ansichten,
- Fig. 4a bis 4c: die Kaltluftdüse nach Fig. 1 in verschiedenen Ansichten,
- Fig. 5: die Warmluftdüse in einer Seitenansicht im Schnitt,
- Fig. 6a: einen Strömungsgleichrichter in einer Seitenansicht und Draufsicht,
- Fig. 7: den Schalldämpfer der Kaltluftdüse in einer Seitenansicht im Schnitt,
- Fig. 8: das Gehäuse des Schalldämpfers der Warmluftdüse in einer Seitenansicht im Schnitt,
- Fig. 9: die Abwicklung einer Skalierung auf dem Gehäuse nach Fig. 8,
- Fig. 10: das Umlenkteil des Schalldämpfers der Warmluftdüse für das Gehäuse nach Fig. 8 in einer Seitenansicht im Schnitt,
- Fig. 11: eine weitere Ausbildung einer Druckluftblaseinrichtung in einer Seitenansicht im Schnitt,
- Fig. 12: das Wirbelrohr der Druckluftblaseinrichtung nach
- Fig. 11: in einer vereinfachten Darstellung mit einem Rohrkörper und einer Wirbelkammer in einer Seitenansicht im Schnitt,
- Fig. 13: die Wirbelkammer nach Fig. 12 in einer Ansicht in Richtung A,
- Fig. 14: den Rohrkörper nach Fig. 12 in einer Ansicht in Richtung B,
- Fig. 15 und 16: weitere Ausbildungen einer Druckluftblaseinrichtung in jeweils einer Seitenansicht im Schnitt,
- Fig. 17: das Wirbelrohr der Druckluftblaseinrichtung nach Fig. 16 in einer vergrößerten Seitenansicht im Schnitt,
- Fig. 18: den Rohrkörper nach Fig. 17 in einer vergrößerten Ansicht in Richtung C,
- Fig. 19 bis 21: verschiedene Ausführungsformen eines Mehrfachdiffusors für die Druckluftblaseinrichtung nach Fig. 16 in schematischen Seitenansichten.

Die in Fig. 1 dargestellte Druckluftblaseinrichtung 115 besteht aus einer pistolengriffartigen Handhabe 2 und einem Trägerkörper 26. Die Handhabe 2 weist eine Schlauchkupplung 4 auf, an die ein Druckluftschlauch angeschlossen werden kann. In der Handhabe befindet sich ein nicht näher dargestelltes Luftventil, das mittels des Abzugshebels 9 betätigt werden kann. Über die Kanäle 39, 14 wird Druckluft der Wirbelkammer 40 des in dem Trägerkörper 26 ausgebildeten Wirbelrohrs 15 zugeführt. Der Kanal 14 ist gegen die Umgebung durch eine Madenschraube 117 verschlossen. Die Verbindung des Trägerkörpers 26 mit der Handhabe 2 erfolgt durch eine Schraubverbindung 116 der Düsenkörper 49 der Kaltluftdüse 18 ist in eine Ausnehmung 94 des Trägerkörpers 26 eingeschraubt. Auf dem Düsenkörper 49 ist ein Schalldämpfer 82 so aufgeschraubt, daß die Kaltluftaustrittsöffnung 93 sich innerhalb des Schalldämpfers 82 befindet. Das in dem Trägerkörper 26 ausgebildete Wirbelrohr 15 weist in seinem der Warmluftdüse 21 zugewandten Abschnitt einen Kanalabschnitt 121 mit konstantem Querschnitt auf, an den sich ein als Diffusor 97 ausgebildeter sich in Strömungsrichtung im Querschnitt erweiternder Kanalabschnitt anschließt. An dessen Endabschnitt ist der Düsenkörper 28 einer Warmluftdüse 21 angeordnet. Der Düsenkörper 28 ist mittels einer Madenschraube 118 an dem Trägerkörper 26 festgeklemmt. Über den Düsenkörper 28 ist ein Schalldämpfer 83 geschraubt, ein Dichtungsring 119 dient zur Verhinderung von unkontrolliertem Austritt von Druckluft im Bereich der Gewindeverbindung des Schalldämpfers 83 mit dem Düsenkörper 28. Eine weitere Dichtung 120 ist im Bereich des Kanals 39 vorgesehen und dichtet die Handhabe 2 gegen den Trägerkörper 26 ab. Diese Dichtung 120 kann beispielsweise als Schlauchstück aus Silikon oder dergleichen ausgebildet sein.

In den Figuren 2a bis 2d ist der Trägerkörper 26 nach Fig. 1 in verschiedenen Ansichten dargestellt. Der Trägerkörper 26 ist einstückig ausgebildet und weist das Wirbelrohr 15 mit den für die Anschlußmittel erforderlichen Ausnehmungen und Durchbrechungen auf. An den Kanal 14 schließt sich eine Ringkammer 23 an, in der die Wirbelkammer 40 anzuordnen ist. Die an die Ringkammer 23 anschließende Ausnehmung 94 weist ein Innengewinde 122 auf. Die am anderen Endabschnitt des Wirbelrohrs 15 ausgebildete Ausnehmung 124 für die Warmluftdüse 21 ist ebenfalls mit einem Innengewinde 125 versehen. Für die Madenschraube 118 ist eine Gewindebohrung 126 vorgesehen. Im unteren Abschnitt des Trägerkörpers 26 ist eine Ausnehmung 127 sowie ein Schlitz 128 ausgebildet. Ausnehmung 127 und Schlitz 128 dienen zur Aufnahme entsprechender Ausformungen an der pistolengriffartigen Handhabe 2. Für die Schraubverbindung 116 ist in diesem Bereich eine Durchbrechung 123 vorgesehen. Der Kanal 139 weist eingangsseitig eine Erweiterung auf, die zur Aufnahme der Dichtung 120 dient.

In den Figuren 3a bis 3c ist als Wirbelkammer eine Flanschscheibe 41 dargestellt, die bei Einsatz in die Ringkammer 23 des Trägerkörpers 26 einen Wirbelkammerinnenraum 50 ausbildet. Die Flanschscheibe 41 weist eine mittige Durchbrechung 42 auf, an deren einer Seite ein Rohrstutzen 43 unter Ausbildung einer Ausnehmung 129 ausgebildet ist. In diese Ausnehmung 129 kann ein Absatz 96 des Düsenkörpers 49 der Kaltluftdüse 18 mit Festsitz eingesetzt werden. An der anderen Seite der Flanschscheibe 41 ist ein äußerer Randsteg 44 ausgebildet. Die durch diesen geformte mit der Durchbrechung 42 in Verbindung stehende Ausnehmung dient zur Ausbildung des Wirbelkammerinnenraums 50. In dem Randsteg 44 sind mit gleicher Teilung, hier beispielsweise 30°, Nuten 46 ausgebildet, die tangential in die als Wirbelkammerinnenraum 50 dienende Ausnehmung 45 münden. Im Einbauzustand liegt die Stirnfläche 48 des Randstegs 44 an dem Boden der Ausnehmung 94 des Trägerkörpers 26 an. Es ist möglich, die Nuten 46 spiralig oder halbkreisförmig mit gleichem Querschnitt oder sich im Querschnitt düsenförmig verjüngend auszubilden.

Der in den Figuren 4a bis 4c dargestellte Düsenkörper 49 der Kaltluftdüse 18 der Druckluftblaseinrichtung 115 ist einstückig ausgebildet und weist auf seinem Umfang ein Außengewinde 130 auf, das dem Innengewinde 122 der Ausnehmung 94 des Trägerkörpers 26 entspricht. Die Durchbrechung 63 ist als Diffusor ausgebildet, wobei dessen Innenwand eine Neigung von z.B. 1:10 haben kann. Der an dem der Kaltluftaustrittsöffnung 93 entgegengesetzte Endabschnitt 95 ausgebildete Absatz 96 dient -wie bereits oben erwähntzur Aufnahme der Flanschscheibe 41. An dem äußeren Umfang des Düsenkörpers 49 sind zwei plane Schlüsselanschlagflächen 131 vorgesehen, die zum Ansatz eines Werkzeugs zum Eindrehen des Düsenkörpers 49 in den Trägerkörper 26 dienen.

Der Düsenkörper 28 für die Warmluftdüse 21 weist einen Halteabschnitt 132 auf, an dem ein Außengewinde 133 ausgebildet ist. Das Außengewinde 133 entspricht dem Innengewinde 125 der Ausnehmung 124 des Trägerkörpers 26. An dem Halteabschnitt 132 ist ferner eine umlaufende Nut 134 vorgesehen, die zur Aufnahme des Dichtungsrings 119 dient. Der Einströmabschnitt 135 der Durchbrechung 22 ist in einer bevorzugten Ausführung trompetenförmig in Richtung zum Kanalabschnitt 121 des Wirbelrohrs 15 erweitert. Es sind jedoch auch andere Querschnittsverläufe des Einströmquerschnitts 135 möglich. Wesentlich ist, daß sich die Durchbrechung 22 zum Wirbelrohr 15 im Querschnitt erweitert. An diesen Einströmabschnitt 135 schließt sich ein Kanalabschnitt der Durchbrechung 22 an, der einen konstanten Querschnitt aufweist und sich bis zur Warmluftaustrittsöffnung 136 erstreckt.

Der an dem Endabschnitt des Diffusors 97 des Wirbelrohrs 15 der Druckluftblaseinrichtung 115 angeordnete Strömungsgleichrichter 52 (Fig. 1) ist in den Figuren 6a und 6b schematisch dargestellt. Dieser Strömungsgleichrichter 52 besteht aus vier rechtwinklig zueinander angeordneten Platten 137 gleicher Größe, die zu einem Kreuzstück 138 miteinander verbunden sind. Die anströmseitigen Kanten 139 der Platten 137 sind schneidenartig zugespitzt, so daß ein Stau der anströmenden Druckluft in diesem Bereich verhindert wird.

Der der Kaltluftdüse 18 zugeordnete Schalldämpfer 82 ist in Fig. 7 dargestellt. Er besteht aus einer Muffe 84, die an ihren dem Trägerkörper 26 zugeordneten Endabschnitt 85 eine Einziehung 86 aufweist. In der Einziehung 86 ist ein Innengewinde 87 ausgebildet, das dem Außengewinde 130 des Düsenkörpers 49 entspricht. Im Anschluß an die Einströmöffnung 140 erweitert sich die Muffe 84 zu einer Umlenkkammer 141. Die Seitenwand 142 der Umlenkkammer 141 endet am der Einströmöffnung 140 gegenüberliegenden Abschnitt der Umlenkkammer 141 in einer kreisförmigen nutartigen Vertiefung 143, deren Ausgang in die Seitenwand einer Einziehung 90 übergeht. Die Richtungsumlenkungen der Seitenwand 142 sowie der Vertiefung 143 sind zur Vermeidung von wirbeln gerundet ausgebildet. Die Außenwand der Einziehung 90 ist kegelförmig ausgebildet und kann z.B. einen Kegelwinkel von 60° aufweisen. An dem dem Endabschnitt 85 gegenüberliegenden Endabschnitt 88 der Muffe 84 ist diese zu einem Stutzen 89 verjüngt. Koaxial zur Mittelachse 91 ist in dem Stutzen 89 eine Durchbrechung 92 ausgebildet, die sich durch die Einziehung 90 bis in die Umlenkkammer 141 erstreckt. Durch die in der Umlenkkammer 141 bewirkten Strömungsumlenkungen wird eine Verminderung des Schalldrucks der aus der Kaltluftaustrittsöffnung 93 austretenden Kaltluft erzielt.

Der warmluftseitige Schalldämpfer 83 besteht aus zwei Bauteilen, die in den Figuren 8 bis 10 dargestellt sind. Ein buchsenförmiger Hohlkörper 98 (Fig. 8) weist an einem Endabschnitt 99 eine Einziehung 100 auf, an der ein Innengewinde 101 ausgebildet ist. Das Innengewinde 101 entspricht dem Außengewinde 133 auf dem Halteabschnitt 132 des Düsenkörpers 28. An die Einziehung 10 schließt sich ein gegenüber deren Durchmesser erweiterter Hohlraum 144 an, der zur Ausbildung einer Umlenkkammer dient. An dem anderen Endabschnitt 102 des Hohlkörpers 98 ist eine Gewindebohrung 103 ausgebildet, in die ein Umlenkteil 145 eingeschraubt werden kann. Das Umlenkteil 145 besteht aus einer Platte 104, an der eine in den Hohlkörper 98 ragende den Düsenkörper 28 im Abstand umgreifende Buchse 105 ausgebildet ist (Fig. 10). Die Bodenfläche 106 der Buchse 105 ist als Strömungsumlenkabschnitt ausgebildet. Hierzu ist die Innenwandfläche 112 der Buchse 105 in einen gewölbten kreisringförmigen Bodenflächenabschnitt 111 übergeführt, an den sich ein koaxial zur Mittelachse der Buchse 105 ausgebildeter Düsenkegel 109 anschließt. Der Düsenkegel 109 ist bei Einbau des Umlenkteils 145 in den Hohlkörper 98 der Austrittsöffnung der Durchbrechung 22 des Düsenkörpers 28 der Warmluftdüse zugeordnet (Fig. 1). In dem außenseitigen Rand 107 der Platte 104 sind kreisringförmig Durchbrechungen 108 vorgesehen, die als Luftaustrittsöffnungen dienen. Zur Verringerung von Wirbelbildungen ist im Bereich des Übergangs der Außenwandfläche 114 zu der Platte 104 eine kreisringförmig ausgebildeten Nut 113 mit einem halbkreisförmigen Querschnitt vorgesehen, in deren Boden die Durchbrechungen 108 münden.

Durch Drehen des Hohlkörpers 98 auf dem Halteabschnitt 132 des Düsenkörpers 28 kann das Umlenkteil 145 im Bezug auf die Austrittsöffnung der Durchbrechung 22 verschoben werden. Durch den Düsenkegel 109 ist es möglich, die Warmluftdüse 21 im Grenzfall zu verschließen. Zur Erleichterung der Einstellung der Warmluftdüse 21 ist auf der Außenfläche des Hohlkörpers 98 im Bereich der Einziehung 100 eine Skalierung 146 vorgesehen, die z.B. als Strichgravur ausgebildet sein kann. Ein Beispiel hierfür ist in der Abwicklung gemäß Fig. 9 dargestellt.

Die nachfolgend beschriebenen Druckluftblaseinrichtungen sind jeweils ohne Schalldämpfer 82, 83 dargestellt. Es ist jedoch möglich, auch diese Druckluftblaseinrichtungen mit Schalldämpfern 82, 83 zu versehen, wie sie oben beschrieben wurden.

Die in Fig. 11 dargestellte Druckluftblaseinrichtung 1 besteht aus einer pistolengriffartigen Handhabe 2 und einem Trägerkörper 26, in dem ein Wirbelrohr 15 angeordnet ist. In der Handhabe 2 ist ein Kanal 38 ausgebildet, der mittels einer Schlauchkupplung 4 mit einem nicht näher dargestellten Druckluftschlauch verbunden werden kann. An dem anderer Endabschnitt des Kanals 38 ist das Luftventil 5 angeordnet. Dieses besteht aus einem Ventilkegel 6, der mittels einer Ventilfeder 7 auf einen Ventilsitz 3 gedrückt wird. Die Vorspannung der Ventilfeder 7 kann mittels der Einstellschraube 8 eingestellt werden. Der Ausgang 13 des Ventilsitzes 3 ist mit einem Kanal 39 verbunden, durch den abschnittsweise ein Stößel 10 geführt ist, der mittels eines am Gehäuse 11 der Handhabe 2 gelenkig angeordneten Abzugshebels 9 betätigbar ist. Der Stößel 10 ist mittels einer Dichtung 12 abgedichtet. Aus dem Kanal 39 kann Druckluft über die Wirbelkammer 40 in das Wirbelrohr 15 eingeleitet werden.

Der Trägerkörper 26 besteht aus einem Verbindungsstück 60 mit einem Gehäusehalter 25, in das beidseitig jeweils ein Rohrkörper 58, 59 eingeschraubt ist. An dem freien Endabschnitt des Rohrkörpers 58 ist eine Kaltluftdüse 18, an dem freien Endabschnitt des Rohrkörpers 59 eine Warmluftdüse 21 eingeschraubt. Der Geräteträger 25 ist als an dem Verbindungsstück 60 angeformter Zapfen ausgebildet, der in das Gehäuse 11 der Handhabe 2 drehbar eingeschraubt ist. An dem Gehäuse 11 ist ein Anschlag 55 ausgebildet, an dem die Seitenflächen 56, 57 des Verbindungsstücks 60 beim Drehen des Trägerkörpers 26 zur Anlage gebracht werden können. Hierdurch kann der Trägerkörper 26 jeweils um 180° gedreht werden, so daß entweder die Kaltluftdüse 18 oder aber die Warmluftdüse 21 nach vorne gerichtet ist. Mittig in dem Gerätehalter 25 ist ein Kanal 14 ausgebildet, der mit dem Kanal 39 und einem in dem Trägerkörper 26 ausgebildeten weiteren Kanal 24 verbunden ist. In dem Kanal 24 ist der Rohrkörper 20 des Wirbelrohrs 15 gelagert. Der Rohrkörper 20 und die Wand 27 des Rohrkörpers 58 bilden einen Ringkanal 34. Im Bereich des freien Endabschnitts 16 des Rohrkörpers 58 sind in diesem Abstandshalter 47 ausgebildet, in denen die Wirbelkammer 40 gelagert ist (Fig. 11 und 12).

Die Wirbelkammer 40 ist als Flanschscheibe 41 mit mittiger Durchbrechung 42 und einseitig angeformtem Rohrstutzen 43 ausgebildet. In den Rohrstutzen 43 ist der Rohrkörper 20 des Wirbelrohrs 15 eingeführt. In der dem Rohrstutzen 43 abgewandten Fläche der Flanschscheibe 41 ist unter Ausbildung eines äußeren umlaufenden Randsteges 44 eine Ausnehmung 45 ausgebildet. In dem Randsteg 44 sind ferner schlitzförmige Nuten 46 ausgebildet, die tangential in die Ausnehmung 45 münden (Fig. 13). Zwischen den Abstandshaltern 47 und der Flanschscheibe 41 ist in dem Rohrkörper 58 eine Ringkammer 23 ausgebildet, von der Druckluft über die Nuten 46 in die Ausnehmung 45 strömt. Bei eingebauter Kaltluftdüse 18 bildet die Ausnehmung 45 den Wirbelkammerinnenraum 50, in dem ein wirbelförmiger Luftstrom ausgebildet wird.

Der Düsenkörper 49 der Kaltluftdüse 18 weist eine mittige Durchbrechung 63 auf, die als Diffusor ausgebildet ist. Hierbei ist der Durchmesser der Durchbrechung 63 im Bereich des der Wirbelkammer 40 zugewandten Abschnitts des Düsenkörpers 49 kleiner als der Durchmesser der Ausnehmung 45 und der Durchbrechung 42. Der Einlaß der Durchbrechung 63 bildet somit eine Blende.

Im Bereich des Rohrkörpers 59 ist in dem Ringkanal 34 ein Mantelrohr 54 über den Rohrkörper 20 gezogen, der aus einem Wärmedämmenden Material besteht. Hierdurch wird die Wärmeübertragung von der Warmluft in dem Rohrkörper 20 zu der äußeren Oberfläche des Rohrkörpers 59 beschränkt.

An dem der Warmluftdüse 21 zugewandten Endabschnitt des Rohrkörpers 20 sind in diesem als Strömungsgleichrichter 52 zwei rechtwinklig zueinander angeordnete Platten vorgesehen, die jeweils parallel zur Mittelachse 19 ausgerichtet sind (Fig. 12, 14). Es ist auch möglich, den Strömungsgleichrichter 52 als Gitter, Kreuz od. dgl. auszubilden.

Die Warmluftdüse 21 besteht aus einem Düsenkörper 28 mit einer mittigen Durchbrechung 22. Diese Durchbrechung 22 ist als Sackloch ausgebildet und im inneren Endabschnitt des Düsenkörpers 28 mit radial angeordneten weiteren Durchbrechungen verbunden. Über diese Durchbrechungen steht der Kanal 22 mit einer Ringkammer 32 in Verbindung, die zwischen dem Düsenkegel 29 und dem endseitigen Abschnitt des Rohrkörpers 59 ausgebildet ist. Der Düsenkegel 29 weist einen Dichtungsring auf und ist durch Betätigung des Düsenkörpers 28 relativ zum konischen Düsensitz 30 verschiebbar. Je nach Einstellung der Warmluftdüse 21 kann somit der Austritt der Warmluft variiert werden.

Der Rohrkörper 20 des Wirbelrohrs 15 kann je nach gewünschter Kühlleistung im Bereich der Kaltluftdüse 18 unterschiedliche Innendurchmesser aufweisen. Je größer der Innendurchmesser ist, um so größer ist auch die Kühlleistung.

Fig. 15 zeigt eine weitere Druckluftblaseinrichtung 65, bei der der Kanal 39 so ausgebildet ist, daß er außer mit dem Kanal 14 auch mit einer absperrbaren Düse 61 in Verbindung steht, die am Gehäuse 11 der Handhabe 2 ausgebildet ist. Durch diese Düse 61 kann unbehandelte Druckluft aus der Druckluftblaseinrichtung 65 ausgeblasen werden. Für diesen Fall ist in dem Verbindungsstück 60 ein Absperrglied 62 vorgesehen, das den Kanal 14 absperren kann sofern die Düse 61 in Betrieb genommen werden soll. Durch diese Ausbildung ist für die Druckluftblaseinrichtung 65 ein größerer Anwendungsbereich gegeben.

Es ist auch möglich, den Strömungsgleichrichter 52 derart auszubilden, daß der der Warmluftdüse 21 zugeordnete Endabschnitt des Rohrkörpers 20 im Querschnitt ausreichend soweit verkleinert wird, daß er als Drossel dient. In diesem Fall kann unter bestimmten Voraussetzungen kann auf den Einbau eines Düsenkörpers 28 verzichtet werden.

Fig. 16 zeigt eine derartige Druckluftblaseinrichtung 70, bei der unter Verzicht auf eine Warmluftdüse 21 der Warmluftausgang optimiert ist. Als warmluftseitiges Drosselglied 68 wird ein Mehrfachdiffusor 67 verwendet, der an dem der Wirbelkammer 40 abgewandten Endabschnitt 66 des Rohrkörpers 20 angeordnet ist. Die Stirnfläche 80 des Rohrkörpers 20 liegt an einem kreisringförmigen Endflansch 81 des Trägerkörpers 26 an, dessen Rohrkörper 59 gegenüber dem Rohrkörper 59 der Druckluftblaseinrichtung 1 verkürzt ausgebildet sein kann.

Der Mehrfachdiffusor 67 besteht aus einem Grundkörper 69, der als einstückiger Profilkörper ausgebildet ist. Anströmseitig weist der Grundkörper 69 eine Strömungsleitfläche 71 auf. Abströmseitig sind an dem Grundkörper 69 an die Strömungsleitfläche 71 anschließend radiale Stege 72 ausgebildet. Diese Stege 72 erstrecken sich bis zur Ebene 73 des größten Durchmessers der Strömungsleitfläche 71. Die zwischen den Stegen 72 ausgebildeten Nuten 74 weisen einen sich in Strömungsrichtung des durch den Rohrkörper 20 strömenden Gases erweiternden Querschnitt auf. Die Einströmabschnitte 75 der Nuten 74 sind im Bereich der Strömungsleitfläche 71 angeordnet. Ferner sind die Nuten 74 schwachwinklig zur Mittelachse 76 des Grundkörpers 69 ausgerichtet. Bei jeder Nut 74 ist die eine Seitenwand 77 plan und die andere Seitenwand 78 in Strömungsrichtung konkav gewölbt, wobei beide Seitenwände 77, 78 am Boden 79 der Nut 74 aufeinander stoßen. Hierbei sind die Seitenwände 77, 78 zueinander in einem Winkel von kleiner als 90° angeordnet. Die Stege 72 weisen einen sich in Strömungsrichtung des durch den Rohrkörper 20 strömenden Gases verringernden allgemein dreieckförmigen Querschnitt auf. Ausführungsformen des Mehrfachdiffusors 67 sind in den Fig. 18 bis 21 dargestellt. Während die Anordnung und Ausbildung der Nuten 74 und Stege 72 jeweils identisch ist, ist die Strömungsleitfläche 71 unterschiedlich ausgebildet. Sie kann kegelförmig, ballig oder kegelstumpfförmig sein. Es ist auch möglich eine pyramidenförmige Form mit oder ohne Spitze zu wählen. Die konkrete Form des Mehrfachdiffusors 67 hängt ab von der Dimensionierung des Wirbelrohrs 15 sowie den zu berücksichtigenden warmluftseitigen Optimierungskriterien.

## Patentansprüche

1. Druckluftblaseinrichtung mit einer pistolengriffartigen Handhabe (2) , mit einem Druckluftanschlußglied und einem Luftventil, an der ein Trägerkörper mit einem Wirbelrohr (15) angeordnet ist, an dessen einem Endabschnitt eine Kaltluftdüse (18) mit einer zur Mittelachse des Wirbelrohrs (15) koaxialen Durchbrechung und an dessen anderem Endabschnitt eine einstellbare Warmluftdüse (21) mit einer zur Mittelachse des Wirbelrohrs (15) koaxialen Durchbrechung ausgebildet ist, wobei der Kaltluftdüse (18) eine Wirbelkammer mit mindestens einer tangential in den Wirbelkammerinnenraum gerichteten Durchbrechung zugeordnet und das Wirbelrohr (15) über einen Kanal (14) mit dem Druckluftanschlußglied verbunden ist, dadurch gekennzeichnet, daß die Wirbelkammer (40) als an der Kaltluftdüse (18) anliegende Flanschscheibe (41) mit mittiger Durchbrechung (42) ausgebildet ist, an deren einer Seite ein Rohrstutzen (43) zur Halterung der Flanschscheibe und an deren anderer Seite ein äußerer umlaufender Randsteg (44) mit einer mittigen Ausnehmung (45) angeordnet ist, in dem tangential in die als Wirbelkammerinnenraum (50) dienende Ausnehmung (45) mündende schlitzförmige Nuten (46) ausgebildet sind, daß die Durchbrechung (63) des Düsenkörpers (49) der Kaltluftdüse (18) als Diffusor ausgebildet ist und daß die Kaltluftdüse (18) und die Warmluftdüse (21) mit je einem Schalldämpfer (82, 83) lösbar verbunden sind, wobei der der Kaltluftdüse (18) zugeordnete Schalldämpfer (82) aus einer Muffe (84) besteht, an deren einem Endabschnitt (85) eine Einziehung (86) mit Innengewinde (87) und an deren anderem Endabschnitt (88) außenseitig ein Stutzen (89) und muffeninnenseitig eine Einziehung (90) als Strömungsumlenkglied ausgebildet ist, wobei koaxial zur Mittelachse (91) eine durch die Einziehung (90) und den Stutzen (89) geführte Durchbrechung (92) vorgesehen und die Muffe (84) mittels des Innengewindes (87) auf den Düsenkörper (49) der Kaltluftdüse (18) derart aufschraubbar ist, daß die Einziehung (90) im Abstand zur Kaltluftaustrittsöffnung (93) der Kaltluftdüse (18) angeordnet ist, und wobei der Schalldämpfer (83) der Warmluftdüse (21) auf deren Düsenkörper (28) oder dem warmluftseitigen Endabschnitt (17) des Trägerkörpers (26) koaxial zur Mittelachse (19) des Wirbelrohrs (15) verschieblich angeordnet und als Hohlkörper mit Luftaustrittsöffnungen, eine Strömungslenkeinrichtung und gegebenenfalls einem Drosselglied ausgebildet ist.

2. Druckluftblaseinrichtung nach Anspruch 1, dadurch gekennzeichnet, daß der Durchmesser der Durchbrechung (92) kleiner ist als der Durchmesser der Kaltluftaustrittsöffnung (93).

3. Druckluftblaseinrichtung nach Anspruch 1, dadurch gekennzeichnet, daß der in eine Ausnehmung (94) des Trägerkörpers (26) eingesetzte Düsenkörper (49) der Kaltluftdüse (18) an seinem der Kaltluftaustrittsöffnung (93) abgewandten Endabschnitt (95) einen Absatz (96) aufweist, auf dem der Rohrstutzen (43) der Flanschscheibe (41) mit Festsitz aufgeschoben ist, wobei der Randsteg (44) an dem Boden (97) der Ausnehmung (94) anliegt.

4. Druckluftblaseinrichtung nach Anspruch 1, dadurch gekennzeichnet, daß die Durchbrechung (22) des Düsenkörpers (28) sich zum Wirbelrohr (15) im Querschnitt vergrößert.

5. Druckluftblaseinrichtung nach Anspruch 1, dadurch gekennzeichnet, daß der dem Düsenkörper (28) der Warmluftdüse (21) zugewandte Abschnitt des Wirbelrohrs (15) als Diffusor (97) ausgebildet ist.

6. Druckluftblaseinrichtung nach Anspruch 1, dadurch gekennzeichnet, daß der Schalldämpfer (83) der Warmluftdüse aus einem buchsenförmigen Hohlkörper (98) besteht, an dessen einem Endabschnitt (99) eine Einziehung (100) mit einem Innengewinde (101) ausgebildet ist und dessen anderer Endabschnitt (102) mittels einer Platte (104) verschlossen ist, an der eine in den Hohlkörper (98) ragende den Düsenkörper (28) im Abstand umgreifende Buchse (105) ausgebildet ist, deren Bodenfläche (106) als Strömungsumlenkabschnitt ausgeformt ist und daß in dem außenseitigen Rand (107) der Platte (104) Durchbrechungen (108) als Luftaustrittsöffnungen ausgebildet sind.

7. Druckluftblaseinrichtung nach Anspruch 6, dadurch gekennzeichnet, daß auf dem Boden der Buchse (105) koaxial zur Mittelachse (19) des Wirbelrohrs (15) ein Düsenkegel (109) ausgebildet ist, dessen Mantelfläche (110) über die konkav gewölbte kreisringförmige Bodenfläche (111) stufenlos in die Innenwandfläche (112) der Buchse (105) übergeht.

8. Druckluftblaseinrichtung nach Anspruch 1, dadurch gekennzeichnet, daß das Wirbelrohr (15) einen mittigen Rohrkörper (20) aufweist, der in einem Kanal (24) eines mittels eines Gehäusehalters (25) drehbar mit der Handhabe (2) verbundenen Trägerkörpers (26) angeordnet ist, wobei an der Handhabe (2) an Anschlag (55) ausgebildet ist, an dem beide Längsseiten (56, 57) des Gehäusehalters (25) zur Anlage bringbar sind und wobei der Ausgang (13) des Luftventils (5) über einen im Gehäusehalter (25) ausgebildeten Kanal (14) und einen durch die Wand (27) des Kanals (24) und den Rohrkörper (20) gebildeten Ringkanal (34) mit der der Kaltluftdüse (18) zugeordneten Wirbelkammer (40) des Wirbelrohrs (15) dadurch verbunden ist, daß der Rohrkörper (20) in den an der Flanschscheibe (41) einseitig angeformten Rohrstutzen (43) fest eingeführt ist, daß im Bereich des der Kaltluftdüse (18) zugewandten Abschnitts des Kanals (24) auf dessen Wand (27) umlaufend im Abstand voneinander Abstandshalter (47) zur Lagefixierung des Rohrstutzens (43) angeordnet sind und daß der durch die Abstandshalter (47) und die Flanschscheibe (41) gebildete Kanalabschnitt eine Ringkammer (23) bildet, von der Luft über den äußeren Rand (51) der Flanschscheibe (41) durch die Nuten (46) in den Wirbelkammerinnenraum (50) strömt.

9. Druckluftblaseinrichtung nach Anspruch 1, dadurch gekennzeichnet, daß in dem der Wirbelkammer (40) abgewandten Endabschnitt (53) des Wirbelrohrs (15) als Strömungsgleichrichter (52) ein Gitter, Kreuz od. dgl. angeordnet ist.

10. Druckluftblaseinrichtung nach Anspruch 8, dadurch gekennzeichnet, daß der zwischen dem Kanal (14) und dem Endabschnitt (53) angeordnete Abschnitt des Rohrkörpers (20) von einem Mantelrohr (54) aus wärmedämmendem Material umgeben ist, das den diesem Abschnitt entsprechenden Ringkanal (34) ausfüllt.

11. Druckluftblaseinrichtung nach Anspruch 8, bei der die Warmluftdüse einen Düsenkörper mit einer zur Mittelachse koaxialen Durchbrechung und einem auf einem Düsensitz preßbaren Düsenkegel aufweist, dadurch gekennzeichnet, daß der Düsensitz (30) an dem einen Ausgang des Kanals (24) des Trägerkörpers (26) ausgebildet ist.

12. Druckluftblaseinrichtung mit einem an dem warmluftseitigen Endabschnitt des Trägerkörpers angeordneten Drosselglied nach Anspruch 8, dadurch gekennzeichnet, daß das warmluftseitige Drosselglied (68) als Mehrfachdiffusor (67) ausgebildet ist, der in dem der Wirbelkammer (40) abgewandten Endabschnitt (66) des Rohrkörpers (20) angeordnet ist und aus einem Grundkörper (69) besteht, der als einstückiger Profilkörper ausgebildet ist, der anströmseitig eine Strömungsleitfläche (71) aufweist die rotationssymmetrisch ausgebildet ist und mit einem sich gegen die Anströmrichtung der Warmluft verringernden Querschnitt ausgebildet ist und daß an dem Grundkörper (69) abströmseitig an die Strömungsleitfläche (71) anschließend radiale sich bis zur Ebene (73) des größten Durchmessers der Strömungsleitfläche (71) erstreckende Stege (72) derart ausgebildet sind, daß die zwischen den Stegen (72) ausgebildeten Nuten (74) einen sich in Strömungsrichtung des durch den Rohrkörper (20) strömenden Gases erweiternden Querschnitt aufweisen und die Stege (72) einen sich in Strömungsrichtung des durch den Rohrkörper (20) strömenden Gases verringernden allgemein dreieckförmigen Querschnitt haben, wobei die Einströmabschnitte (75) der Nuten (74) im Bereich der Strömungsleitfläche (71) angeordnet sind.

13. Druckluftblaseinrichtung nach Anspruch 12, dadurch gekennzeichnet, daß die Nuten (74) schwachwinklig zur Mittelachse (76) des Grundkörpers (69) ausgerichtet sind.

14. Druckluftblaseinrichtung nach Anspruch 12, dadurch gekennzeichnet, daß bei jeder Nut (74) die eine Seitenwand (77) plan und die andere Seitenwand in Strömungsrichtung des durch den Rohrkörper (20) strömenden Gases konkav gewölbt ist, wobei beide Seitenwände (77, 78) am Boden (79) der Nut (74) aufeinanderstoßen.

15. Druckluftblaseinrichtung nach Anspruch 14, dadurch gekennzeichnet, daß die Seitenwände (77, 78) zueinander in einem Winkel von kleiner als 90° angeordnet sind.

16. Druckluftblaseinrichtung nach Anspruch 12, dadurch gekennzeichnet, daß der Mehrfachdiffusor (67) am Endabschnitt (66) des Rohrkörpers (20) angeordnet ist, dessen Stirnfläche (80) an einem kreisringförmigen Endflansch (81) des Trägerkörpers (26) anliegt.

17. Druckluftblaseinrichtung nach Anspruch 8, dadurch gekennzeichnet, daß der Trägerkörper (26) aus einem Rohrkörper besteht, der in dem Gehäusehalter (25) gelagert ist.

18. Druckluftblaseinrichtung nach Anspruch 8, dadurch gekennzeichnet, daß der Trägerkörper (26) aus einem ggf. mit der Kaltluftdüse (18) verbundenen Rohrkörper (58), einem mit der Warmluftdüse (21) verbundenen Rohrkörper (59) sowie einem Verbindungsstück (60) für die Rohrkörper (58, 59) besteht, an dem der Gehäusehalter (25) angeformt ist.

19. Druckluftblaseinrichtung nach Anspruch 1, dadurch gekennzeichnet, daß der Kanal (14) mit einem weiteren im Gehäuse (11) der Handhabe (2) ausgebildeten Kanal (39) verbunden ist, an dessen äußerem Endabschnitt eine absperrbare Düse (61) angeordnet ist, und daß an dem Trägerkörper (26) ein Absperrglied (62) für den Kanal (14) ausgebildet ist.

20. Druckluftblaseinrichtung nach Anspruch 1, dadurch gekennzeichnet, daß der Durchmesser der Durchbrechung (63) im Bereich des der Wirbelkammer (40) zugewandten Abschnitts des Düsenkörpers (49) kleiner ist als der Durchmesser der Ausnehmung (45) und der Durchbrechung (42) der Wirbelkammer (40).

## Claims

1. Pistol grip type compressed air blower comprising a pistol grip like handle (2) with a compressed air connection element and an air valve; a support body mounted on said handle and provided with a turbulence tube (15); having a cold air nozzle (18) with a passage coaxially aligned with a center axis of the turbulence tube (15) and having a warm air nozzle (21) disposed at an opposite end of said turbulence tube (15) relative to said first end, being adjustable and having a hole coaxially aligned relative to the center axis of turbulence tube (15); and a turbulence chamber with at least one hole directed tangentially into an interior space of the turbulence chamber that is mounted between said turbulence tube (15) and said cold air nozzle, wherein the turbulence tube (15) is connected to a duct (14) leading to the air valve compressed air connection element via said turbulence chamber; characterized in that said turbulence chamber (40) comprises a flanged disk (41) with a center hole (42) on one side of which a socket (43) for holding the flanged disk on said old air nozzle (18) and on an opposite side of which is formed an outside edge flange (44) with a center recess (45) serving as the interior space of the turbulence chamber, said outside edge flange being provided with slot-shaped grooves (46) that end tangentially in said recess (45) serving as the interior space (50) of the turbulence chamber (40); wherein said passage (63) of the nozzle body (49) of cold air nozzle (18) has a diffuser shape, wherein a sound damper (82, 83) is detachably connected to each of the cold air nozzle (18) and warm air nozzle (21), wherein the sound damper (82) connected to the cold air nozzle (18) is in the form of a bushing (84) having a first end section (85) having a taper (86) of reduced interior diameter with an internal thread (87) for threaded engagement with an external thread formed on said nozzle body (49), and wherein an opposite, discharge, end section (88) of the bushing (84) is formed internally with a taper (90) flow reversing element, said bushing (84) is screwed on the nozele body ((49) of cold air nozzle (18) by means of an internal thread (89) whereby a throughhole (92) is formed coaxially therethrough, said taper (90) being spaced at a distance from a cold air discharge opening (93) of said cold air nozzle (18) and wherein the sound damper (83) for the warm air nozzle (21) is in the 55form of a hollow body having air discharge openings a flow reversing device and a throttle device if need be, and is mounted over the nozzle body (28) of the warm air nozzle (21) or the warm air section (17) of support body (26) in a manner enabling displacement thereof coaxially relatively to the center axis (19) of the turbulence tube (15).

2. Compressed air blower according to claim 1, characterized in that the diameter of the throughhole (92) is smaller than the diameter of said cold air discharge opening (93).

3. Compressed air blower according to claim 1, characterized in that the nozzle body (49) of the cold air nozzle (18) is disposed in a recess (94) of the support body (26), and has a shoulder (96), on an end section (95) away from the cold air discharge opening (93), on which said socket (43) of the flanged disk (41) is shoved with a tight fit; and wherein said edge flange (44) of the flanged disk (41) rests on a bottom wall of a recess (94) in an end of the support body (26).

4. Compressed air blower according to claim 1, characterized in that the nozzle body (28) has a hole (22), which widens in a direction toward said turbulence tube (15).

5. Compressed air blower according to claim 1, characterized in that a section of said turbulence tube (15) directed toward the nozzle body (28) of the warm air nozzle (21) is made in the form of a diffuser (97).

6. Compressed air blower according to claim 1, characterized in that the sound damper (83) for the warm air nozzle comprises a sleeve shaped hollow body (98), having a first end section (99) with a taper (100) of reduced internal diameter with an internal thread (101); and wherein an opposite end section (102) of the hollow body (98) is closed by a plate (104) on which is formed a sleeve (105) which projects into said hollow body (98) in spaced surrounding relationship relative to said warm air nozzle body (28), a bottom surface (106) of said sleeve (105) being formed as a flow reversing section; and wherein holes (108) are formed in an outside edge (107) of said plate (104) as air discharge openings.

7. Compressed air blower according to claim 6, characterized in that a nozzle cone (109) is formed on said bottom surface of said sleeve (105) that is coaxial with respect to the center axis (19) of the turbulence tube (15), said nozzle cone (109) having a surface (110) that smoothly merges into said bottom surface (111), and wherein said bottom surface (111) is circularly concavely arched and merges smoothly into an interior peripheral wall surface (112) of the sleeve (105).

8. Compressed air blower according to claim 1, characterized in that said turbulence tube (15) has a center tubular body (20) which is placed in a duct (29) of said support body (20); wherein said support body (26) is rotatably connected to said handle (2) by means of a housing holder (25) which is engageable, at each of opposite ends (56, 57) thereof, by a stop (55) formed on the handle (2); wherein an outlet (13) of said air valve (5) is connected to the turbulence chamber (40) of the turbulence tube (15) by a duct (14) formed in said housing holder (25) and an annular duct (34) is formed between a wall (27) of said duct (24) of the support body (26) and the circumference of said tubular body (20); wherein the tubular body (20) is solidly fixed in the socket (43) formed on said first side of the flanged disk (41); and wherein said socket (43) of the flanged disk (41) is held by spacers (47) projecting inwardly from the wall (27) of the support body (20) in a manner creating an annular chamber (23) along which air can flow over an outside edge of the flanged disk (41) through the grooves (46) formed therein, and into the interior space (50) of the turbulence chamber (40).

9. Compressed air blower according to claim 1, characterized in that a flow rectifier (52) in the form of a grid, cross, or the like is placed in an end section (53) of the turbulence tube (15) which faces away from said turbulence chamber (40).

10. Compressed air blower according to claim 8, characterized in that a section of the tubular body (20), between the duct (14) and the end section (53), is surrounded by a casing (54) of head insulating material, which fills a corresponding portion of said annular duct (34).

11. Compressed air blower according to claim 8, in which the warm air nozzle has a nozzle body with a hole that is coaxial with the center axis of the turbulence tube and a nozzle cone that can be pressed on a nozzle seat, characterized in that the nozzle seat (30) is formed on a warm air discharge end of the duct (24) of said support body (26).

12. Compressed air blower wherein said warm air nozzle is formed by a throttle element placed on a warm air end section of the support body according to claim 8, characterized in that said throttle element (68) placed on warm air end section is a multiple diffuser (67) which is placed in an end section (66) of the tubular body (20) facing away from said turbulence chamber (40) and consists of a one-piece basic body (69); wherein a rotationally symmetric flow conducting surface (71) is formed on an upstream end of said basic body (69), said flow conducting surface (71) being formed with a cross-sectional area that decreases in an upstream direction relative to air flow thereover; wherein a downstream end of said basic body (69) is formed with flanges (72) extending radially as far as a largest diameter end of the flow conducting surface (71) said radially extending flanges (72) forming grooves (74) running axially from said flow conducting surface (71) that have a cross section which widens in said air flow direction; wherein an intake section (75) for said grooves (74) is formed in the area of said largest diameter flow conducting surface (71); and wherein said flanges (72) having a triangular cross section that generally decreases in the flow direction.

13. Compressed air blower according to claim 12, characterized in that said grooves (74) are aligned at a slight angle relative to a center axis (76) of basic body (69).

14. Compressed air blower according to claim 12, characterized in that one side wall (77) of each groove (74) is planar and the other side wall (78) thereof is concave ly arched in the flow direction; and wherein both side walls (77, 78) of the groove (74) meet one another at the bottom (79) of the groove (74).

15. Compressed air blower according to claim 14, characterized in that the side walls (77, 78) are oriented at an angle of less than 90° relative to one another.

16. Compressed air blower according to claim 12, characterized in that the multiple diffuser (67) is placed on an end section (66) of the tubular body (20), a front end surface (80) of said end section (66) resting on a circular end flange (81) of the support body (26).

17. Compressed air blower according to claim 8, characterized in that the support body (26) is formed of a tubular body which is mounted in the housing holder (25).

18. Compressed air blower according to claim 8, characterized in that the support body (26) comprises a first tubular body (58) connected to the cold air nozzle (18), a second tubular body (59) connected to the warm air nozzle (21) and a connection piece (60) for the tubular bodies (58, 59) on which said housing holder (25) is formed.

19. Compressed air blower according to claim 1, characterized in that the duct (14) of the handle (2) is connected to a second duct (39), formed in the housing (11) of the handle (2), a closable nozzle (61) being placed on an outside end section of said second duct (39), and wherein a shutoff device (62) is provided in the support body (26) for blocking air flow from the handle duct (14).

20. Compressed air blower according to claim 1, characterized in that the diameter of the passage (63) of the cold air nozzle body (49) in the area of the turbulence chamger (40) is smaller than the diameter of recess (45) and of center hole (42) of the turbulence chamber (40).

## Revendications

1. Dispositif à jet d'air comprimé avec une poignée (2) du genre d'une poignée de pistolet, avec un élément de raccordement d'air comprimé et un soupape à air, à laquelle est adapté un corps porteur avec un tube à tourbillonnement (15), dans un premier tronçon d'extrémité duquel est formée une tuyère à air froid (18) avec une percée coaxiale à l'axe central du tube à tourbillonnement (15) et dans l'autre tronçon d'extrémité duquel est formée une tuyère à air chaud (21) réglable avec une percée coaxiale à l'axe central du tube à tourbillonnement (15), dans lequel une chambre de tourbillonnement avec au moins une entaille dirigée tangentiellement vers l'intérieur de la chambre de tourbillonnement est associée à tuyère à air froid (18) et où le tube à tourbillonnement (15) est raccordé à l'élément de raccordement d'air comprimé par un canal (14), caractérisé en ce que la chambre de tourbillonnement (40) est constituée par un disque à bride (41) avec une percée centrale (42), touchant la tuyère à air froid (18), sur l'une des faces duquel est disposée une tubulure (43) pour le maintien du disque à bride et sur l'autre face duquel est disposé un rebord extérieur périphérique (44) avec un évidement central (45) et dans lequel sont formées des rainures (46) an forme de fentes débouchant dans l'évidement (45) qui sert de volume intérieur de la chambre de tourbillonnement (50), en ce que la percée (63) du corps de tuyère (49) de la tuyère à air froid (18) constitue un diffuseur et en ce que la tuyère à air froid (18) et la tuyère à air chaud (21) sont reliées chacune de façon amovible à un amortisseur de bruit (82, 83), où l'amortisseur de bruit (82) associé à la tuyère à air froid (18) se compose d'un manchon (84) dans un tronçoçn d'extrémité (85) duquel il est formé une portée rétrécie (86) avec un filetage intérieur (87) et dans l'autre tronçon d'extrémité (88) duquel sont formés à l'extérieur une tubulure (89) et à l'intérieur du manchon une portée portée rétrécie (90) constituant un élément de déviation de l'écoulement, où il est prévu, coaxialement à l'axe central (91), une percée (92) passant à travers la portée rétrécie (90) et la tubulure (89) et où le manchon (84) peut, à l'aide du filetage intérieur (87), être vissé sur le corps de tuyère (49) de la tuyère à air froid (18), de telle sorte que la portée rétrécie (90) soit disposée à distance de l'orifice de sortie d'air froid (93) de la tuyère à air froid (18), et où l'amortisseur de bruit (83) de la tuyère à air chaud (21) est monté coulissant sur le corps de tuyère (28) de celle-ci ou sur un tronçon d'extrémité du côté air chaud (17) du corps porteur (26), coaxialement à l'axe central (19) du tube à tourbillonnement (15), et est constitué par un corps creux avec des orifices de sortie d'air, un dispositif de guidage de l'écoulement et éventuellement un organe d'étranglement.

2. Dispositif à jet d'air comprimé suivant la revendication 1, caractérisé en ce que le diamètre de la percée (92) est plus petit que le diamètre de l'orifice de sortie d'air froid (93).

3. Dispositif à jet d'air comprimé suivant la revendication 1, caractérisé en ce que le corps de tuyère (49) de la tuyère à air froid (18) introduit dans un évidement (94) du corps porteur (26) présente à son tronçon d'extrémité (95) situé à l'opposé de l'orifice de sortie d'air froid (93) un retrait (96) sur lequel la tubulure (43) du disque à bride (41) est engagée en ajustement serré, le rebord (44) prenant appui sur le fond (97) de l'évidement (94).

4. Dispositif à jet d'air comprimé suivant la revendication 1, caractérisé en ce que la percée (22) du corps de tuyère (28) à une section croissante en direction du tube à tourbillonnement (15).

5. Dispositif à jet d'air comprimé suivant la revendication 1, caractérisé en ce que le tronçon du tube à tourbillonnement (15) tourné vers le corps de tuyère (28) de la tuyère à air chaud (21) constitue un diffuseur (97).

6. Dispositif à jet d'air comprimé suivant la revendication 1, caractérisé en ce que l'amortisseur de bruit (83) de la tuyère à air chaud est constitué par un corps creux (98) en forme de douille, dans le premier tronçon d'extrémité (99) duquel est formée une portée rétrécie (100) avec un filetage intérieur (101) et dont l'autre tronçon d'extrémité (102) est fermée au moyen d'une plaque (104) sur laquelle est formée une douille (105) entourant à distance le corps de tuyère (28) et pénétrant dans le corps creux (98), et dont la surface (106) du fond présente un profil de déviation de l'écoulement, et en ce que des percées (108) sont ménagées dans le bord externe (107) de la plaque (104) pour former des orifices de sortie d'air.

7. Dispositif à jet d'air comprimé suivant la revendication 6, caractérisé en ce que, sur le fond de la douille (105) et coaxialement à l'axe central (19) du tube à tourbillonnement (15) est formé un pointeau, conique (109) dont la surface latérale (110) se raccorde progressivement à la surface latérale intérieure (112) de la douille (105) par la surface de fond (111) en forme d'anneau circulaire à courbure concave.

8. Dispositif à jet d'air comprimé suivant la revendication 1, caractérisé en ce que le tube à tourbillonnement (15) présente un corps tubulaire central (20) qui est disposé dans un canal (24) d'un corps porteur (26) rotatif raccordé à la poignée (2) au moyen d'un porte-boîtier (25), où la poignée (2) est pourvue d'une butée (55) sur laquelle peuvent venir prendre appui les deux faces longitudinales (56, 57) du porte-boîtier (25) et où la sortie (13) de la soupape à air (5) est raccordée à la chambre de tourbillonnement (40) du tube à tourbillonnement (15) associée à la tuyère à air froid (18) par un canal (14) formé dans le porte-boîtier (25) et par un canal annulaire (34) formé à travers la paroi (27) du canal (14) et à travers le corps tubulaire (20), du fait que le corps tubulaire (20) est introduit fixement dans la tubulure (43) formé sur un côté du disque à bride (41), en ce que dans la région du tronçon du canal (24) tourné vers la tuyère à air froid (18), des pièces d'écartement (47) sont fixées sur la paroi (27) de celui-ci, sur le pourtour et à distance l'une de l'autre, pour fixer en position la tubulure (43), et en ce que le tronçon de canal formé par les pièces d'écartement (47) et le disque à bride (41) forme une chambre annulaire (23), de laquelle l'air s'écoule dans le volume intérieur de la chambre de tourbillonnement (50) par les rainures (46), autour du bord extérieur (51) du disque à bride (41).

9. Dispositif à jet d'air comprimé suivant la revendication 1, caractérisé en ce que, dans le tronçon d'extrémité (53) du tube à tourbillonnement (15) situé à l'opposé de la chambre de tourbillonnement (40) est disposé un organe (52) de régularisation de l'écoulement, formé par une grille, un croisillon ou un élément analogue.

10. Dispositif à jet d'air comprimé suivant la revendication 8, caractérisé en ce que le tronçon du corps tubulaire (20) situé entre le canal (14) et le tronçon d'extrémité (53) est entouré d'une jaquette tubulaire (54) en matière thermo-isolante, qui remplit le canal annulaire (34) correspondant à ce tronçon.

11. Dispositif à jet d'air comprimé suivant la revendication 8, dans lequel la tuyère à air chaud présente un corps de tuyère avec une percée coaxiale à l'axe central et un pointeau conique applicable sur un siège, caractérisé en ce que le siège (30) est formé à la première sortie du canal (24) du corps porteur (26).

12. Dispositif à jet d'air comprimé avec un organe d'étranglement disposé dans le tronçon d'extrémité du corps porteur situé du côté de l'air chaud, suivant la revendication 8, caractérisé en ce que l'organe d'étranglement (68) situé du côté de l'air chaud est constitué par un diffuseur multiple (67), qui est disposé dans le tronçon d'extrémité (66) du corps tubulaire (20) situe a l'oppose de la chambre de tourbillonnement (40) et qui se compose d'un corps de base (69), qui est constitué par un corps profilé monobloc qui présente, du côté de l'arrivée de l'écoulement, une face (71) pour diriger le courant, laquelle présente une symétrie de rotation et est pourvue d'une section qui se réduit dans le sens opposé à l'arrivée du courant d'air chaud, et en ce que sur le corps de base (69, du côté de l'évacuation du courant, sont formées des ailettes radiales (72) se raccordant à la surface (71) de direction de l'écoulement et s'étendant jusqu'au plan (73) du plus grand diamètre de la surface de direction du courant (71), de telle sorte que les rainures (74) formées entre les ailettes (72) présentent une section s'élargissant dans le sens de l'écoulement du gaz qui circule à travers le corps tubulaire (20) et que les ailettes (72) présentent une section généralement triangulaire diminuant dans le sens de l'écoulement du gaz qui circule à travers le corps tubulaire (20), les tronçons d'entrée (75) des rainures (74) étant situés dans la région de la surface de direction du courant (71).

13. Dispositif à jet d'air comprimé suivant la revendication 12, caractérisé en ce que les rainures (74) sont orientées avec une faible inclinaison vers l'axe central (76) du corps de base (69).

14. Dispositif à jet d'air comprimé suivant la revendication 12, caractérisé en ce que dans chaque rainure (74), l'une (77) des faces latérales est plane et l'autre face latèrale a une courbure concave dans le sens de l'écoulement du gaz qui circule à travers le corps tubulaire (20), les deux faces latérales (77, 78) se rencontrant au fond (79) de la rainure (74).

15. Dispositif à jet d'air comprimé suivant la revendication 14, caractérisé en ce que les faces latérales (77, 78) sont disposées avec un angle de moins de 90° l'une par rapport à l'autre.

16. Dispositif à jet d'air comprimé suivant la revendication 12, caractérisé en ce que le diffuseur multiple (67) est disposé dans le tronçon d'extrémité (66) du corps tubulaire (20), dont la face frontale (80) s'applique sur une bride d'extrémité (81) en forme d'anneau circulaire du corps porteur (26).

17. Dispositif à jet d'air comprimé suivant la revendication 8, caractérisé en ce que le corps porteur (26) se compose d'un corps tubulaire, qui est monté dans le porte-boîtier (25).

18. Dispositif à jet d'air comprimé suivant la revendication 8, caractérisé en ce que le corps porteur (26) se compose d'un corps tubulaire (58) éventuellement raccordé a la tuyère à air froid (18), d'un corps tubulaire (59) raccordé à la tuyère à air chaud (21) ainsi que d'une pièce de liaison (60) pour les corps tubulaires (58, 59), sur laquelle est formé le porte-boîtier (25).

19. Dispositif à jet d'air comprimé suivant la revendication 1, caractérisé en ce que le canal (14) est raccordé à un autre canal (39) ménagé dans le boîtier (11) de la poignée (2) et dont le tronçon d'extrémité extérieur est équipé d'une tuyère obturable (61), et en ce qu'un organe d'obturation (62) pour le canal (14) est formé sur le corps porteur (26).

20. Dispositif à jet d'air comprimé suivant la revendication 1, caractérisé en ce que le diamètre de la percée (63) dans la région du tronçon du corps de tuyère (49) tourné vers la chambre de tourbillonnement (40) est plus petit que le diamètre de l'évidement (45) et de la percée (42) de la chambre de tourbillonnement (40).
